# FASCICULE DE BREVET EUROPEEN

(11) **EP 0 327 659 B1**
(45) Date de publication et mention de la délivrance du brevet: **02.06.1993**
(21) Numéro de dépôt: 88102012.7
(22) Date de dépôt: 11.02.1988
(51) Int. Cl.: B65D 81/34, H05B 6/64

(54) **Emballage à deux compartiments utilisable dans un four micro-ondes**
Verpackung mit zwei Abteilungen zur Verwendung in einem Mikrowellenherd
Package with two compartments for use in a micro-wave oven

(43) Date de publication de la demande: 16.08.1989
(73) Titulaire: SOCIETE DES PRODUITS NESTLE S.A., 1800 Vevey (CH)
(72) Inventeur: Havette, Bernard, F-60510 Bresles (FR)

(56) Documents cités:
- DE-A- 2 451 394
- US-A- 2 714 070
- US-A- 3 271 169
- US-A- 4 425 368

## Description

L'invention concerne un emballage à deux compartiments utilisable dans un four micro-ondes pour le réchauffement différencié de deux constituants séparés d'un produit alimentaire.

Le brevet US 2714070 concerne déjà un récipient à deux compartiments pour le réchauffage différencié. Dans ce récipient, la coupelle centrale contient une sauce qui doit être réchauffée et la zone périphérique de la crème glacée qui bien sûr ne doit pas fondre. L'emballage, objet de la présente invention vise un but totalement opposé de celui visé par le brevet US 2714070. En effet, selon l'invention, on souhaite développer un emballage dans lequel le produit contenu dans la partie centrale reste froid ou tiède et le produit contenu dans la zone périphérique doit être réchauffé. Par réchauffage, on entend le fait de porter la température moyenne de la zone concernée à une valeur supérieure à 60°C.

L'invention concerne un emballage à deux compartiments utilisable dans un four micro-ondes pour le réchauffement différencié de deux constituants séparés, comprenant une barquette annulaire et une coupelle centrale, lesdites barquette et coupelle étant en un matériau n'absorbant pas l'énergie micro-ondes, la hauteur de la coupelle centrale étant inférieure à celle de la barquette annulaire et il existe un écart entre les parois latérales de la barquette annulaire et de la coupelle centrale.

Le matériau utilisé ne doit pas d'une part chauffer lorsqu'il est placé dans un champ micro-ondes et d'autre part il doit laisser passer ladite énergie micro-ondes.

Par barquette annulaire, on entend une barquette ménageant pour le produit à réchauffer un canal annulaire. Ledit canal a de préférence une forme de demi-tore, par exemple circulaire, elliptique, hexagonale, octogonale ou toute autre forme géométrique compatible et susceptible d'être fabriquée industriellement. La coupelle centrale a une forme sensiblement cylindrique ou tronconique. La barquette et la coupelle ont chacune un fond plat ou arrondi.

Le matériau utilisé est une matière plastique compatible dans le domaine alimentaire et supportant sans déformation une température d'au moins 100°C (compte tenu des transferts d'énergie de la masse réchauffée). On utilise de préférence du polypropylène, du polyéthylène, du polystyrène ou du polyester.

La barquette annulaire et la coupelle sont fabriquées dans le même matériau ou dans des matériaux différents. Ces éléments sont obtenus soit par moulage, soit par injection, soit par thermoformage.

La barquette et la coupelle sont soit fabriquées d'un seul tenant (dans ce cas bien sûr dans le même matériau), soit chacune séparément.

L'emballage, objet de la présente invention, met à profit l'effet de bord en régénération micro-ondes, permettant d'obtenir un réchauffage du produit dans la barquette annulaire en une durée comprise entre 2 et 7 minutes. Le but recherché, dans le présent développement, est de mettre à disposition du consommateur, un emballage avec un produit dont la consommation se fait dans ledit emballage même, sans assiette, couteau et fourchette. Une fourchette, une cuillère, un pique à usage unique, fabriqués dans un matériau compatible avec les températures atteintes et la forme de l'emballage, peuvent lui être fournis.

Il est bien sûr possible d'optimiser l'emballage selon l'invention : on choisit pour cela une hauteur de barquette annulaire comprise entre 25 et 50 mm et de coupelle centrale inférieure de 5 à 10 mm de celle de la barquette. La coupelle centrale a un diamètre compris entre 40 et 70 mm et la barquette annulaire un diamètre extérieur compris entre 120 et 200 mm, non compris le rebord supérieur, améliorant la rigidité du dispositif. L'écart entre la coupelle centrale et la barquette annulaire influent également sur la différence de réchauffement. Par écart, on entend la distance à mi-hauteur entre l'extérieur de la coupelle centrale et l'intérieur de la barquette annulaire. Cet écart est normalement compris entre 10 et 20 mm.

La coupelle centrale est prévue pour contenir de la sauce qui reste froide ou tiède et la barquette annulaire des morceaux de viande, de poisson, d'oeuf ou de légumes. On atteint ainsi une température supérieure à 60°C pour le produit annulaire et de l'ordre de 30°C pour la sauce.

Le poids total du produit à consommer (centre + périphérie) est prévu d'environ 250 g, dont environ 40 g de sauce.

Le rapport en volume de la coupelle centrale à la barquette annulaire est compris entre 1:5 et 1:10, de préférence 1:7..

On prévoit également un couvercle sur l'emballage global. Ce couvercle est soit à vissage, soit à encliquetage ou tout autre mode connu en soi. Cet emballage est surtout envisagé pour des aliments surgelés.

La suite de la description est faite en référence aux dessins sur lesquels :
- Fig 1: est une vue en perspective de l'emballage selon l'invention.
- Fig 2: est une coupe médiane de l'emballage de la Fig 1.

La barquette annulaire (1) est de forme circulaire présentant un fond (3) arrondi, un bord droit (6) et un rebord supérieur (7). La coupelle centrale (2) a une paroi (5) sensiblement cylindrique, un fond plat (4) et un rebord supérieur (8). Dans cette forme de réalisation, la hauteur de l'emballage est de 37 mm, le diamètre de la coupelle centrale est de 50 mm, sa hauteur de 30 mm et le diamètre extérieur de la barquette annulaire est de 150 mm. L'écart est de 15 mm. Le matériau utilisé est du polypropylène. L'exemple suivant a été réalisé avec cet emballage :

### Exemple

Cet essai a été réalisé avec une enceinte micro-ondes KENWOOD A414 ayant une puissance de 470 watts et un plateau tournant sur les échantillons suivants :
- Canard aux navets (80 g, 120 g) / sauce béarnaise (35 g).
- Porc aux carottes (70 g, 140 g) / sauce béarnaise (35 g).
- Mouton aux aubergines (70 g, 100 g) / sauce béarnaise (35 g).

Ce tableau indique les résultats obtenus

| Produit | Temps de réchauffe (mn) | Températures observées (°C) | | |
|---|---|---|---|---|
| | | Sauce béarnaise | Viande | Légume |
| Canard aux navets | 3 | 4 | 40 | 57 |
| | 4 | 22 | 67 | 79 |
| | 5 | 50 | > 80 | > 80 |
| | 7 | 60 | > 80 | > 80 |
| Mouton aux aubergines | 4 | 38 | 84 | 70 |
| Porc aux carottes | 4 | 0 | 74 | 55 |
| | 5 | 25 | 83 | 84 |

## Revendications

1. Emballage à deux compartiments utilisable dans un four micro-ondes pour le réchauffement différencié de deux constituants séparés, comprenant une barquette annulaire (1) et une coupelle centrale (2) caractérisé en ce que lesdites barquette et coupelle sont en un matériau n'absorbant pas l'énergie micro-ondes, la hauteur de la coupelle centrale est inférieure à celle de la barquette annulaire et il existe un écart entre les parois latérales de la barquette annulaire et de la coupelle centrale.

2. Emballage selon la revendication 1, caractérisé en ce que la barquette annulaire (1) a une forme circulaire, elliptique, hexagonale ou octogonale.

3. Emballage selon l'une des revendications 1 et 2, caractérisé en ce que la barquette annulaire (1) et la coupelle centrale (2) sont en un matériau choisi parmi le polypropylène, le polyéthylène, le polystyrène et le polyester.

4. Emballage selon l'une des revendications 1 à 3, caractérisé en ce que la barquette annulaire (1) a une hauteur comprise entre 25 et 50 mm et la coupelle centrale (2) une hauteur de 5 à 10 mm inférieure à celle de la barquette annulaire.

5. Emballage selon l'une des revendications 1 à 4, caractérisé en ce que la coupelle centrale (2) a un diamètre compris entre 40 et 70 mm.

6. Emballage selon l'une des revendications 1 à 5, caractérisé en ce que la barquette annulaire (1) a un diamètre extérieur compris entre 120 et 200 mm.

7. Emballage selon l'une des revendications 1 à 6, caractérisé en ce que l'écart entre la coupelle centrale (2) et la barquette annulaire (1) est compris entre 10 et 20 mm.

8. Emballage selon l'une des revendications 1 à 7, caractérisé en ce que le rapport en volume de la coupelle centrale (2) à la barquette annulaire (1) est compris entre 1:5 et 1:10.

9. Emballage selon l'une des revendications 1 à 8, caractérisé en ce que la barquette annulaire (1) et la coupelle centrale (2) sont en un seul tenant.

10. Emballage selon l'une des revendications 1 à 8, caractérisé en ce que la barquette annulaire (1) et la coupelle (2) sont séparables.

11. Emballage selon l'une des revendications 1 à 10, caractérisé en ce que la coupelle centrale (2) contient de la sauce et la barquette annulaire (1) des morceaux de viande, poisson, oeuf ou légumes.

## Claims

1. A two-compartment pack suitable for use in microwave ovens for the differential reheating of two separate constituents, comprising an annular receptacle (1) and a central cup (2), characterized in that the receptacle and the cup are made of a material which does not absorb microwaves, the height of the central cup is equal to or below that of the annular receptacle and an interval is present between the lateral parts of the annular receptacle and the central cup.

2. A pack as claimed in claim 1, characterized in that the annular receptacle (1) is circular, elliptical, hexagonal or octagonal in shape.

3. A pack as claimed in claim 1 or 2, characterized in that the annular receptacle (1) and the central cup (2) are made of a material selected from polypropylene, polyethylene, polystyrene and polyester.

4. A pack as claimed in any of claims 1 to 3, characterized in that the annular receptacle (1) has a height of 25 to 50 mm and the central cup (2) a height 5 to 10 mm below that of the annular receptacle.

5. A pack as claimed in any of claims 1 to 4, characterized in that the central cup (2) has a diameter of from 40 to 70 mm.

6. A pack as claimed in any of claims 1 to 5, characterized in that the annular receptacle (1) has an external diameter of 120 to 200 mm.

7. A pack as claimed in any of claims 1 to 6, characterized in that the interval between the central cup (2) and the annular receptacle (1) is between 10 and 20 mm.

8. A pack as claimed in any of claims 1 to 7, characterized in that the ratio by volume of the central cup (2) to the annular receptacle (1) is between 1:5 and 1:10.

9. A pack as claimed in any of claims 1 to 8, characterized in that the annular receptacle (1) and the central cup (2) are integral.

10. A pack as claimed in any of claims 1 to 8, characterized in that the annular receptacle (1) and the cup (2) are separable.

11. A pack as claimed in any of claims 1 to 10, characterized in that the central cup (2) contains sauce while the annular receptacle (1) contains pieces of meat, fish, egg or vegetables.

## Patentansprüche

1. Verpackung mit zwei Abteilen, die in einem Mikrowellenherd zum differenzierten Erhitzen von zwei getrennten Bestandteilen verwendbar ist und eine ringförmige Wanne (1) und einen zentralen Napf (2) umfaßt, dadurch gekennzeichnet, daß die Wanne und der Napf aus einem die Mikrowellenenergie nicht absorbierenden Werkstoff bestehen, wobei die Höhe des zentralen Napfs kleiner als die der ringförmigen Wanne ist, und zwischen den Seitenwänden der ringförmigen Wanne und des zentralen Napfs ein Abstand besteht.

2. Verpackung nach Anspruch 1, dadurch gekennzeichnet, daß die ringförmige Wanne (1) eine kreisförmige, elliptische, sechseckige oder achteckige Form hat.

3. Verpackung nach einem der Ansprüche 1 und 2, dadurch gekennzeichnet, daß die ringförmige Wanne (1) und der zentrale Napf (2) aus einem Werkstoff bestehen, der aus Polypropylen, Polyethylen, Polystyrol und Polyester ausgewählt ist.

4. Verpackung nach einem der Ansprüche 1 bis 3, dadurch gekennzeichnet, daß die ringförmige Wanne (1) eine Höhe von 25 bis 50 mm hat und die Höhe des zentralen Napfs (2) 5 bis 10 mm kleiner als die der ringförmigen Wanne ist.

5. Verpackung nach einem der Ansprüche 1 bis 4, dadurch gekennzeichnet, daß der zentrale Napf (2) einen Durchmesser von 40 bis 70 mm hat.

6. Verpackung nach einem der Ansprüche 1 bis 5, dadurch gekennzeichnet, daß die ringförmige Wanne (1) einen Außendurchmesser von 120 bis 200 mm hat.

7. Verpackung nach einem der Ansprüche 1 bis 6, dadurch gekennzeichnet, daß der Abstand zwischen dem zentralen Napf (2) und der ringförmigen Wanne (1) 10 bis 20 mm beträgt.

8. Verpackung nach einem der Ansprüche 1 bis 7, dadurch gekennzeichnet, daß das Volumenverhältnis des zentralen Napfs (2) zur ringförmigen Wanne (1) 1:5 bis 1:10 beträgt.

9. Verpackung nach einem der Ansprüche 1 bis 8, dadurch gekennzeichnet, daß die ringförmige Wanne (1) und der zentrale Napf (2) einstückig sind.

10. Verpackung nach einem der Ansprüche 1 bis 8, dadurch gekennzeichnet, daß die ringförmige Wanne (1) und der Napf (2) voneinander trennbar sind.

11. Verpackung nach einem der Ansprüche 1 bis 10, dadurch gekennzeichnet, daß der zentrale Napf (2) Soße und die ringförmige Wanne (1) Fleisch-, Fisch-, Eier- oder Gemüsestücke enthält.
